# EUROPÄISCHE PATENTSCHRIFT

(11) **EP 0 611 275 B1**
(45) Veröffentlichungstag und Bekanntmachung des Hinweises auf die Patenterteilung: **04.12.1996**
(21) Anmeldenummer: 94890016.2
(22) Anmeldetag: 20.01.1994
(51) Int. Cl.: B24B 31/16

(54) **Verfahren und Vorrichtung zum Absondern von kleinen Werkstücken**
Process and apparatus for separating small workpieces
Procédé et dispositif pour la séparation de petites pièces

(30) Priorität: 12.02.1993 AT 265/93
(43) Veröffentlichungstag der Anmeldung: 17.08.1994
(73) Patentinhaber: JOHANN TAUSS GESELLSCHAFT m.b.H., A-1232 Wien (AT)
(72) Erfinder: Schaupp, Wolfram, Dipl.-Ing., A-2500 Baden (AT)
(74) Vertreter: Rippel, Andreas, Dipl.-Ing.

(56) Entgegenhaltungen:
- EP-A- 0 301 608
- DE-C- 431 051
- FR-A- 955 610
- GB-A- 2 073 617
- GB-A- 2 258 173

## Beschreibung

Die Erfindung bezieht sich auf ein Verfahren zum Absondern von kleinen Werkstücken aus einem Werkstück-Schleifkörpergemisch, wobei das Werkstück-Schleifkörpergemisch in eine Flüssigkeit eingebracht und die Trennung nach dem Aufsteigen und Absinken der Körper in der Flüssigkeit vorgenommen wird. Ferner ist Gegenstand der Erfindung eine Vorrichtung zur Durchführung eines solchen Verfahrens.

Zur Oberflächenbehandlung von kleinen Werkstücken, z.B. Brillenteilen, werden Verfahren bzw. Vorrichtungen angewendet, bei denen die Werkstücke zusammen mit Schleifkörpern in eine gemeinsame Bewegung versetzt werden, bei der durch das Aneinanderreiben der beiden Gemischteile die Werkstücke zwangsläufig einer Oberflächenbehandlung unterzogen werden. Derartige, auch als Gleitschleif-oder Polieranlagen bezeichnete Vorrichtungen können z.B. als Fliehkraftgeräte oder als Vibrationsgeräte ausgebildet sein.

Bei verschiedener Größe von Schleifkörpern und Werkstücken kann die Separierung der beiden Gemischteile nach der Bearbeitung der Werkstücke über ein Vibrationssieb erfolgen, durch das die Schleifkörper fallen und in dem die Werkstücke zurückgehalten werden. Die Anwendung dieses Verfahrens ist jedoch bei größenmäßig nicht sehr verschiedenen Schleifkörpern und Werkstücken nicht möglich. Es muß hier auf sehr zeitraubende Weise händisch aussortiert werden.

In der EP-A1-301 608 wird ein Verfahren der eingangs genannten Art vorgeschlagen, bei dem das Trennen von Schleifkörpern und Werkstücken statisch erfolgt, was sehr viel Zeit erfordert.

Die Erfindung hat es sich zum Ziel gesetzt, ein Verfahren zu schaffen, durch das auch kleine Werkstücke, die größenmäßig den Schleifkörpern entsprechen, aus einem Schleifkörper-Werkstückgemisch rasch und sicher aussortiert werden können. Erreicht wird dies dadurch, daß das Werkstück-Schleifkörpergemisch in einem Behälter einem nach oben gerichteten Flüssigkeitsstrom, insbesondere Wasserstrom, ausgesetzt wird, dessen absolute Strömungsgeschwindigkeit zwischen der Sinkgeschwindigkeit der Werkstücke und der Sinkgeschwindigkeit der Schleifkörper liegt und die schwereren Mischungsteile, insbesondere Werkstücke, am Boden des Behälters gesammelt, die leichteren Mischungsteile, insbesondere die Schleifkörper, oben abgezogen werden.

Bei praktischen Versuchen hat sich gezeigt, daß durch ein solches Verfahren eine einfache, äußerst sichere und insbesondere auch rasche Separierung der beiden Mischungsteile erreichbar ist.

Im Rahmen der Erfindung ist es auch möglich, das Wasser mit die Viskosität oder die Dichte erhöhenden Zusätzen zu versehen.

Bei den durchgeführten Versuchen wurde eine Vorrichtung angewandt, die sich erfindungsgemäß dadurch auszeichnet, daß in einen Behälter, der im Boden mit einer Zuleitung von einer Pumpe versehen ist, ein, einen geschlossenen Boden aufweisender Siebkorb eingesetzt ist, in den eine Düse mündet, die mit einer Zuführungsöffnung für das Werkstück-Schleifkörpergemisch versehen ist. Die Werkstücke haben sich bei einer solchen Vorrichtung im Siebkorb abgesetzt, die Schleifkörper sind oberhalb der Düse zusammen mit der Flüssigkeit ausgetreten.

Zur Abfuhr der mit Schleilkörpern vermischten Flüssigkeit ist der Behälter kragenförmig von einer Ablaufrinne umgeben, die die mit Schleifkörpern vermischte Flüssigkeit zu einem Sammelbehälter leitet.

Um eine kompakte Einheit der Vorrichtung zu erreichen, ist der Sammelbehälter als Siebkorb ausgebildet und in einem auch die Pumpe und den Behälter aufnehmenden Gehäuse angeordnet.

Um eine erfindungsgemässe Vorrichtung an verschiedenartige Werkstücke und Schleifkörper auf einfache Weise anpassen zu können, ist zweckmäßig die Pumpe regelbar ausgebildet. Die Regelbarkeit kann dabei z.B. durch eine Drehzahlregelung oder eine Mengenregelung über Abdeckschieber erreicht werden. Es wird dadurch eine Veränderung der Strömungsgeschwindigkeit der Flüssigkeit und somit eine Anpassung an die Sinkgeschwindigkeiten der Werkstücke und der Schleifkörper ermöglicht.

Nachstehend ist die Erfindung anhand eines in den Zeichnungen dargestellten Ausführungsbeispieles näher beschrieben, ohne jedoch auf dieses Ausführungsbeispiel beschränkt zu sein. Dabei zeigt Fig. 1 schematisch im Schnitt eine erfindungsgemässe Vorrichtung und Fig. 2 stellt das Diagramm der verschiedenen Geschwindigkeiten dar.

Gemäß Fig. 1 ist in einem Gehäuse 1 ein Behälter 2, eine Pumpe 3 und ein als Siebkorb ausgebildeter Sammelbehälter 4 angeordnet. Das Gehäuse 1 ist nach oben hin offen und mit Flüssigkeit, insbesondere Wasser, bis zur angezeigten Höhe gefüllt. Der Behälter 2 ist an seinem Boden mit der Druckleitung 5 der Pumpe 3 verbunden, das Ansaugen erfolgt über eine Saugleitung 6.

In den Behälter 2 ist ein Siebkorb 7 eingesetzt, der zweckmässig mit einem geschlossenen Boden 8 versehen ist. Eine Düse 9 taucht etwas in den Siebkorb 7 ein, wobei zwischen der Düsenwandung und dem Siebkorb ein Ringraum freibleibt. An seinem oberen Ende ist der Behälter 2 bis auf den Durchbruch für die Düse 9 geschlossen. Eine zum Sammelbehälter 4 führende schräge Ablaufrinne 10 umgibt kragenförmig den Behälter 2.

Im Betrieb strömt die von der Pumpe 3 geförderte Flüssigkeit im wesentlichen seitlich des Siebkorbes 7 nach oben und tritt durch den Ringraum zwischen dem Behälter 7 und der Düse 9 in letztere ein. Insbesondere die Verengung der Düse 9 wird mit einer über den gesamten Querschnitt gleichmässig verteilten Geschwindigkeit durchströmt.

Ein von oben aufgegebenes Werkstück-Schleifkörpergemisch hat die Tendenz, nach unten zu sinken. Zufolge der verschiedenen Sinkgeschwindigkeit zwischen den Werkstückteilen einerseits und den Schleifkörperteilen andererseits werden jedoch nur die Werkstücke nach unten sinken, wogegen die Schleifkörper durch die Flüssigkeit nach oben mitgenommen werden. Dort überfluten sie zusammen mit der Flüssigkeit das obere Ende der Düse und werden über die Ablaufrinne 10 in den Sammelbehälter 4 geleitet.

Nach dem Ende des Separationsvorganges können die Schleifkörper aus dem Sammelbehälter 4 und die Werkstücke aus dem Siebkorb 7 einfach entnommen werden. Selbstverständlich kann zu diesem Zweck der Siebkorb 7 aus dem Behälter 2 ausgezogen werden.

In Fig. 2 sind die Geschwindigkeitsverhältnisse dargestellt, wobei auf der Abszisse die Geschwindigkeit der Flüssigkeit v_{f,} die Sinkgeschwindigkeit der Schleifkörper vₛ und die Sinkgeschwindigkeit der Werkstücke v_{w} aufgetragen ist. Es ist ersichtlich, daß sich durch geometrische Addition eine resultierende Steiggeschwindigkeit vₛᵣ der Schleifkörper und eine resultierende Sinkgeschwindigkeit v_{wr} der Werkstücke ergibt.

Im Rahmen der Erfindung sind zahlreiche Abänderungen möglich. Insbesondere kann die erfindungsgemäße Vorrichtung mannigfach verändert werden. So können z.B. am Beginn der Düse 9 Leitschaufeln 11 zur Vergleichmäßigung der Strömungsgeschwindigkeit der Flüssigkeit angeordnet werden.

## Patentansprüche

1. Verfahren zum Absondern von kleinen Werkstücken aus einem Werkstück-Schleifkörpergemisch, wobei das Werkstück-Schleifkörpergemisch in eine Flüssigkeit eingebracht und die Trennung nach dem Aufsteigen und Absinken der Körper in der Flüssigkeit vorgenommen wird, **dadurch gekennzeichnet,** daß das Werkstück-Schleifkörpergemisch in einem Behälter einem nach oben gerichteten Flüssigkeitsstrom, insbesondere Wasserstrom ausgesetzt wird, dessen absolute Strömungsgeschwindigkeit zwischen der Sinkgeschwindigkeit des einen Mischungsteiles und der Sinkgeschwindigkeit des anderen Mischungsteiles liegt, und die schwereren Mischungsteile, insbesondere Werkstücke, am Boden des Behälters gesammelt, die leichteren Mischungsteile, insbesondere die Schleifkörper, oben abgezogen werden

2. Verfahren nach Anspruch 1, **dadurch gekennzeichnet,** daß das Wasser mit die Viskosität oder die Dichte erhöhenden Zusätzen versehen wird.

3. Vorrichtung mit einem Behälter (2), **dadurch gekennzeichnet**, daß zur Durchführung des Verfahrens nach Anspruch 1 oder 2, in den Behälter (2), der im Boden mit einer Zuleitung (5) von einer Pumpe (3) versehen ist, ein, einen geschlossenen Boden (8) aufweisender Siebkorb (7) eingesetzt ist, in den eine Düse (9) mündet, die mit einer Zuführungsöffnung für das Werkstück-Schleifkörpergemisch versehen ist, und daß der Behälter (2) kragenförmig von einer Ablaufrinne (10) umgeben ist, die die mit Schleifkörpern vermischte Flüssigkeit zu einem Sammelbehälter (4) leitet.

4. Vorrichtung nach Anspruch 3, **dadurch gekennzeichnet**, daß der Sammelbehälter (4) als Siebkorb ausgebildet und in einem auch die Pumpe (3) und den Behälter (2) aufnehmenden Gehäuse (1) angeordnet ist.

5. Vorrichtung nach Anspruch 3 oder 4, **dadurch gekennzeichnet,** daß die Pumpe (3) regelbar ausgebildet ist.

## Claims

1. Method of separating small workpieces out of a workpiece abrasive mix, the mix being introduced into a fluid and the process of separation being carried out according to how the bodies rise and fall in the liquid,
characterised in that
the workpiece abrasive mix is exposed in a container to a flow of liquid, especially water, directed upwards, the absolute velocity of the flow of this liquid lying between the settling speed of one part of the mixture and the settling speed of the other part of the mixture, and the heavier parts of the mixture, especially workpieces, are collected on the base of the container whilst the lighter parts of the mixture, especially the abrasive bodies, are drawn upwards.

2. Method according to claim 1,
characterised in that
the water is provided with additives which increase the viscosity or the density.

3. Device with a container (2),
characterised in that
to carry out the process according to claim 1 or 2, there is inserted into the container (2), which is provided in its base with an inlet pipe (5) from a pump (3), a strainer basket which has a closed base and into which a nozzle (9) discharges, which nozzle is provided with a feed aperture for the workpiece abrasive mix, and that the container (2) has an outlet channel (10) going round it like a collar, which channel takes the fluid mixed with the abrasive bodies to a collecting vessel (4).

4. Device according to claim 3,
characterised in that
the collecting vessel (4) is designed as a strainer basket and is arranged in a housing (1) which also contains the pump (3) and the container (2).

5. Device according to claim 3 or 4,
characterised in that
the pump (3) is designed to be adjustable.

## Revendications

1. Procédé consistant à séparer de petites pièces d'oeuvre d'un mélange pièces d'oeuvre-meules, ce mélange étant introduit dans un liquide et la séparation étant effectuée après la montée et la descente des éléments dans le liquide **caractérisé en ce que** le mélange pièces d'oeuvre-meules est placé dans un récipient et soumis à un flux de liquide dirigé vers la surface, notamment un flux d'eau, dont la vitesse absolue d'écoulement est située entre la vitesse de dépôt des pièces d'oeuvre et celle des meules, les éléments du mélange les plus lourds, les pièces d'oeuvre notamment, se déposant au fond du récipient et les éléments plus légers, les meules notamment, étant attirés vers la surface.

2. Procédé selon la revendication 1 **caractérisé en ce qu'**on introduit dans l'eau des adjuvants destinés à augmenter la viscosité ou la consistance de l'eau.

3. Dispositif avec un récipient (2) **caractérisé en ce que** pour la réalisation du procédé selon la revendication 1 ou 2 on a disposé dans un récipient (2) dont le fond est pourvu d'une conduite de raccordement (5) à une pompe (3), un panier d'essorage (7) dont le fond (8) est fermé et qui débouche dans une buse (9) pourvue d'une ouverture d'alimentation pour le mélange pièces d'oeuvre-meules et en ce que le récipient (2) est entouré d'une rigole d'écoulement (10) en forme de col, laquelle amène le liquide mélangé avec les meules dans un récipient de récupération (4).

4. Dispositif selon la revendication 3 **caractérisé en ce que** le récipient de récupération (4) a la forme d'un panier d'essorage et est disposé dans un boîtier (1) contenant aussi la pompe (3) et le récipient (2).

5. Dispositif selon l'une des revendications 3 ou 4 **caractérisé en ce que** la pompe (3) est réglable.
